# EUROPÄISCHE PATENTSCHRIFT

(11) **EP 4 086 185 B1**
(45) Veröffentlichungstag und Bekanntmachung des Hinweises auf die Patenterteilung: **31.07.2024**
(21) Anmeldenummer: 22169614.9
(22) Anmeldetag: 25.04.2022
(51) Int. Cl.: B65D 5/50, B65D 21/02, B65D 25/10, B65D 25/16

(54) **EINLAGEELEMENT FÜR PIZZAMEHRWEGBEHÄLTER**
INSERT ELEMENT FOR REUSABLE PIZZA CONTAINERS
ÉLÉMENT D'INSERTION POUR RÉCIPIENTS À PIZZA RÉUTILISABLES

(30) Priorität: 26.04.2021 DE 102021204138
(43) Veröffentlichungstag der Anmeldung: 09.11.2022
(73) Patentinhaber: Single, Hendrik, 32051 Herford (DE)
(72) Erfinder: Single, Hendrik, 32051 Herford (DE)
(74) Vertreter: Prüfer & Partner mbB Patentanwälte · Rechtsanwälte

(56) Entgegenhaltungen:
- DE-U1- 202018 003 208
- DE-U1- 9 107 946
- US-A1- 2006 131 369

## Beschreibung

Die Erfindung betrifft ein Einlageelement für Mehrwegbehälter zum Lagern und Transportieren von Lebensmitteln, insbesondere von Pizzen, sowie ein System zum Lagern und Transportieren von Lebensmitteln, insbesondere von Pizzen. Das System weist ein erfindungsgemäßes Einlageelement, einen Mehrwegbehälter und eine Abdeckung auf, die ineinander gestapelt werden.

Die Anwendung der Erfindung ist im logistischen Bereich zu verorten. Sie dient zur Verpackung, der Lagerung für eine kurze Zeitdauer und dem Transport von Lebensmitteln, insbesondere von Pizzen, da diese der Form nach ein für die Behälterart geeignetes Lebensmittel darstellen und aufgrund der guten Lieferbarkeit, das Lieferdienstsegment von Pizzen besonders groß ist.

Die Druckschrift DE 20 2018 003 208 U1 offenbart stapelbare Mehrwegbehälter, sowie ein Einlageelement, welches eine Abstützung eines oberen Mehrwegbehälters auf einem unteren Mehrwegbehälter sicherstellt, sodass zwischen den Behältern ein freies Volumen entsteht in dem Lebensmittel auf dem Einlageelement gelagert werden können. Die auf dem Einlageelement liegenden Lebensmittel können mit Hilfe des Einlageelements einfach aus den Mehrwegbehältern herausgehoben werden. Durch die Verwendung des Einlageelements können einfache Geometrien für den Mehrwegbehälter realisiert werden, wodurch Vorteile im Hinblick auf die Fertigung und Reinigung der Mehrwegbehälter erzielt werden können.

Das Dokument DE 91 07 946 U1 befasst sich mit einer Verpackung aus faltbarem Material wie Wellpappe, Pappe oder Ähnlichem zum Verpacken von Einzelgut, wobei die Verpackung ein Oberteil und ein Unterteil umfasst, die unter Bildung einer allseitig geschlossenen Verpackung teleskopartig zusammenfügbar sind, Ober- und Unterteil jeweils zwei einander gegenüberliegende höhenverlängerte Seitenwände aufweisen und die höhenverlängerten Seitenwände eines jeden Teils jeweils die nichthöhenverlängerten Seitenwänden des jeweils anderen Teiles im zusammengefügten Zustand übergreifen.

Ein Problem, welches bei der Verwendung von Mehrwegbehältern besteht, ist, dass kleinere Lebensmittel, welche die Grundfläche des Mehrwegbehälters nicht ausfüllen beim Transport in dem Behälter verrutschen können und somit beschädigt werden können. Als Beispiel sei auch hier auf eine Pizza verwiesen, welche ein klassisches Lebensmittel darstellt, das in derartigen Behältern transportiert wird. Dieses Problem tritt ebenfalls bei der Verwendung oben geschilderter Einlageelemente auf.

Pizzen werden je nach Kundenwunsch in unterschiedlichen Größen fertiggestellt. Die Größe der Mehrwegbehälter orientiert sich logischerweise an den Pizzen mit größerem Durchmesser (beispielsweise 32cm), sodass auch diese transportiert und gelagert werden können. Werden die Behälter jedoch auch für kleinere Pizzen (beispielsweise 26cm oder 28cm) verwendet, rutschen die Pizzen auf der zu großen Grundfläche des Einlageelements bzw. des Mehrwegbehälters selbst in dem Mehrwegbehälter hin und her, wodurch beispielsweise der Belag von der Pizza rutschen kann.

Zwar ist die Verwendung unterschiedlicher Größen von Mehrwegbehältern denkbar, erhöht jedoch merklich die Kosten, weil verschiedene Arten von Mehrwegbehältern vorgehalten werden müssen und ein höherer Aufwand betrieben werden muss, um die Pizza einer Größe im richtigen dafür vorgesehenen Mehrwegbehälter unterzubringen.

Es ist somit Aufgabe der Erfindung eine kosteneffiziente Lösung zum Lagern und Transportieren von Lebensmitteln bereitzustellen, welche sicherstellt, dass die Lebensmittel keine zu große Bewegungsfreiheit innerhalb des Behälters haben.

Diese Aufgabe wird anhand eines erfindungsgemäßen Einlageelements für Mehrwegbehälter und einem System zum Lagern und Transportieren von Lebensmitteln gelöst. Vorteilhafte Weiterentwicklungen der Erfindung sind in den abhängigen Ansprüchen enthalten.

Das Einlageelement setzt sich wenigstens aus einem Einlageboden und wenigstens einem Entnahmeelement zusammen und ist dazu eingerichtet in einen unteren Mehrwegbehälter eingelegt zu werden. Der Einlageboden dient dabei als Auflagefläche für ein zu lagerndes bzw. zu transportierendes Lebensmittel, insbesondere einer Pizza. Das Entnahmeelement dient als Entnahmehilfe für das Einlageelement samt Lebensmittel. Als Abdeckung wird ein Deckel jeder Art und insbesondere ein weiterer Mehrwegbehälter verstanden.

Das erfindungsgemäße Einlageelement weist zudem wenigstens ein Begrenzungselement auf, welches wenigstens zwischen zwei verschiedenen Konfigurationen einstellbar ist. Die Konfiguration eines Begrenzungselements ist je nach Ausführungsform durch eine veränderbare Position oder Form des Begrenzungselements definiert. In einer dieser Konfigurationen ist es dazu eingerichtet, die dem Lebensmittel zur Verfügung stehende Auflagefläche auf dem Einlageboden zu begrenzen während es in einer anderen Konfiguration dazu eingerichtet ist die zur Verfügung stehende Auflagefläche nicht zu begrenzen. Das Einlageelement weist somit wenigstens zwei Konfigurationen auf, welche durch die Form bzw. Position und damit die Konfiguration des Begrenzungselements bestimmt werden.

Im Rahmen dieser Anmeldung definiert eine Konfiguration des Einlageelements, die für das Lebensmittel zur Verfügung stehende Auflagefläche des Einlagebodens. Diese wird, wie oben beschrieben, durch die Konfiguration (also Position und/oder Form) des Begrenzungselements bzw. der Begrenzungselemente festgelegt. Unterschiedliche Konfigurationen des Einlageelements gehen somit mit unterschiedlichen Konfigurationen des Begrenzungselements einher. Es ist somit von einer Konfiguration des Einlageelements und der Konfiguration des Begrenzungselements zu unterscheiden, wobei die Konfiguration des Einlageelements durch die unterschiedlichen Konfigurationen (Formen und/oder Positionen) des Begrenzungselements definiert wird. Dabei kann die Konfiguration des Einlageelements von einer Person, welche das Einlageelement verwendet, vorzugsweise mit wenigen Handgriffen geändert werden. Je nachdem, ob das Begrenzungselement die Auflagefläche des Einlagebodens begrenzt oder nicht, wird von einer begrenzenden oder einer nicht-begrenzenden Konfiguration des Begrenzungselements gesprochen.

In einer vorteilhaften Ausführungsform der Erfindung, dient das Entnahmeelement gleichzeitig als Abstützelement. Als Abstützelement ist das Entnahmeelement dazu eingerichtet einer Abdeckung, welche auf den unteren Mehrwegbehälter gestapelt wird, als Abstützung und Abstandhalter derart zu dienen, dass sich zwischen Abdeckung und Mehrwegbehälter ein Hohlraum bildet, welcher zur Aufnahme von Lebensmittel vorgesehen ist.

In einer vorteilhaften Ausführungsform der Erfindung sind wenigstens drei Entnahmeelemente entlang des Umfangs des Einlagebodens vorgesehen, um somit eine einfache Möglichkeit zur Entnahme des Einlageelements samt Inhalt zu garantieren. Die Erfindung ist jedoch durchaus auch mit beispielsweise zwei sich gegenüberliegenden Entnahmeelementen denkbar.

In einer weiteren vorteilhaften Ausführungsform der Erfindung weist das Einlageelement bevorzugt drei, besonders bevorzugt vier Begrenzungselemente entlang des Umfangs des Einlagebodens auf. Durch die Bereitstellung mehrerer Begrenzungselemente entlang des Umfangs kann eine erhöhte Flexibilität und variable Auflagefläche sichergestellt werden.

Weiterhin vorteilhaft ist es, wenn das wenigstens eine Begrenzungselement in das wenigstens eine Entnahmeelement integriert ist. Auf diese Weise lässt sich eine kompaktere Bauart mit wenigen einzelnen Elementen sicherstellen.

Gemäß der vorliegenden Erfindung wird das Begrenzungselement aus einem Abschnitt des Einlagebodens und einem Abschnitt des Entnahmeelements gebildet wird. Das Begrenzungselement wird dabei vorzugsweise anhand zweier parallel verlaufender Schnitte gebildet, welche sich zur einen Hälfte im Einlageboden und zur anderen Hälfte im Entnahmeelement erstrecken. Die Schnittenden werden dabei jeweils durch eine Perforierung miteinander verbunden, wodurch eine Faltkante entlang dieser Perforierung entstehen kann (siehe Figs. 1 bis 3). Daher muss kein zusätzliches Material verwendet werden, und das Einlageelement ist mit einem äußerst geringen Fertigungsaufwand herstellbar.

Weiterhin ist der Winkel zwischen Entnahmeelement und Bodenfläche des Einlageelements vorzugsweise flexibel veränderbar und nicht starr, was besonders bevorzugt durch eine erste Perforierung zwischen Entnahmeelement und Bodenfläche erreicht wird. Auf diese Weise kann sich das Entnahmeelement beliebig der Form des Mehrwegbehälters, in den es eingesetzt wird, anpassen, insbesondere, was den Winkel zwischen einer Wandung und einem Behälterboden des Mehrwegbehälters betrifft.

Zudem bedeckt der Einlageboden den Behälterboden vorzugsweise vollständig, um ein Rutschen des Einlagebodens in dem Mehrwegbehälter zu verhindern, wodurch die Stabilität des Systems erhöht wird. Darüber hinaus kann dadurch die Wahrscheinlichkeit eines Kontakts des Lebensmittels mit dem Behälter verringert werden, was wiederum Vorteile hinsichtlich der Hygiene und der Reinigung des Behälters mit sich bringt.

In einer weiteren vorteilhaften Ausführungsform der Erfindung weist eine Kante des Einlageelements, welches in dieser Ausführungsform als Abstützelement und damit zur Abstützung des oberen Mehrwegbehälters dient, abgeschrägte Enden auf. Auf diese Weise lassen sich Vorteile hinsichtlich des Stapelns des Mehrwegbehälters und der Abdeckung auf der Kante erzielen, da sich aufgrund der Form der Kante die Positionierung der Abdeckung vereinfachen lässt.

Ferner ist das Einlageelement vorzugsweise aus einem Zellstoff gefertigt, um Vorteile hinsichtlich der Produktionskosten und des Recyclings des Einlageelements zu erzielen.

Ein Mehrwegbehälter weist einen Behälterboden und eine Wandung auf, welche sich entlang des Umfangs des Behälterbodens erstreckt. Dabei sind auf der Innenseite der Wandung wenigstens zwei Verstärkungen vorgesehen, welche derart ausgeführt sind, dass sie geeignet sind um für eine Abdeckung derart als Stapelauflage zu dienen, dass zwischen Abdeckung und Mehrwegbehälter ein Hohlraum entsteht, welcher dazu eingerichtet ist Lebensmittel aufzunehmen. Als Innenseite wird die Seite der Wandung beschrieben, welche zu dem von der Wandung begrenzten Raum zeigt. Ein derartiger Mehrwegbehälter ist also mit einem weiteren baugleichen Mehrwegbehälter stapelbar, wodurch ein Mehrwegbehälter dem anderen als Abdeckung dient. Somit kann ein einfaches Mehrwegsystem sichergestellt werden.

In einer anderen Ausführungsform des Mehrwegbehälters weist der Behälterboden und somit auch die Wandung eine mehreckige Grundform auf, wobei wenigstens eine Verstärkung in einer Ecke der Wandung vorgesehen ist. Durch die eckige Grundform kann eine erhöhte Stabilität des Mehrwegbehälters sichergestellt werden. Eine mehreckige Form ist dabei beispielsweise ein 6-Eck oder ein 8-Eck (siehe Figuren).

Das erfindungsgemäße System zum Lagern und Transportieren von Lebensmitteln weist wenigstens ein erfindungsgemäßes Einlageelement, wenigstens einen Mehrwegbehälter und eine Abdeckung in Form eines weiteren zweiten Mehrwegbehälters oder eines Deckels auf. Das Einlageelement ist dabei in dem Mehrwegbehälter angeordnet. Falls die Abdeckung ein zweiter Mehrwegbehälter ist, liegt dieser auf den wenigstens zwei Verstärkungen des Mehrwegbehälters auf, sodass der Mehrwegbehälter und der zweite Mehrwegbehälter derart beabstandet sind, dass zwischen ihnen ein Hohlraum zur Aufnahme von Lebensmitteln entsteht. Falls die Abdeckung ein Deckel ist, liegt dieser ebenfalls auf den zwei Verstärkungen des Mehrwegbehälters auf oder ist auf der dem Behälterboden gegenüberliegenden Seite der Wandung des Mehrwegbehälters an der Wandung befestigt.

Weiterhin ist das System im gestapelten Zustand derart dimensioniert, dass die Abdeckung zu einem geringen Ausmaß in den Mehrwegbehälter hineinragt. Dies kann über die Höhe der Verstärkungen im Mehrwegbehälter festgelegt werden. Eine derartige Ausführungsform bringt den Vorteil mit sich, dass die Abdeckung in dem Mehrwegbehälter seitlich geführt wird, wodurch weiterhin eine Erhöhung der Stabilität des Systems erzielt werden kann.

Die Erfindung wird nachfolgend anhand einiger Figuren und einer darin enthaltenen Ausführungsform genauer beschrieben. Die Figuren zeigen:
- **Fig. 1**: zeigt eine Ausführungsform des erfindungsgemäßen Einlageelements in einer ersten Konfiguration
- **Fig. 2**: zeigt eine Ausführungsform des erfindungsgemäßen Einlageelements in einer zweiten Konfiguration
- **Fig. 3**: zeigt eine Ausführungsform des erfindungsgemäßen Einlageelements in einer dritten Konfiguration
- **Fig. 4**: zeigt eine Ausführungsform des erfindungsgemäßen Einlageelements in einer vierten Konfiguration
- **Fig. 5**: Eine perspektivische Darstellung des Systems aus zwei Mehrwegbehältern und eines dazwischenliegenden erfindungsgemäßen Einlageelements

**Fig. 1** zeigt eine Ausführungsform des erfindungsgemäßen Einlageelements 20 in einer ersten Konfiguration. Das Einlageelement 20 in dieser Ausführungsform besteht aus einem achteckigen Einlageboden 21 und vier Entnahmeelementen 22, die als klapp- bzw. faltbare Ausbuchtungen gleichmäßig um den Umfang des Einlageelements 20 verteilt sind.

In der gezeigten Ausführungsform ist das erfindungsgemäße Einlageelement 20 aus Wellpappe mit einer lebensmittelechten Beschichtung (keinerlei Geruchs- oder Geschmackseinwirkungen auf Lebensmittel und mit gesundheitlich unbedenklicher Zusammensetzung) hergestellt, welche bereits aus herkömmlichen Pizzakartons bekannt ist. Dadurch kann das Einlageelement 20 auf einfachste Art und Weise, beispielsweise durch Ausstanzen aus einer ebenen Pappe hergestellt werden. Der Winkel zwischen den Entnahmeelementen 22 und dem Einlageboden 21 ist flexibel einstellbar. Damit können sich die Entnahmeelemente 22 variabel an die Form der Wandungen eines Mehrwegbehälters 10, 10' (siehe Figs. 4 und 5) anpassen, in den sie eingesetzt werden. Die Einstellung des Winkels des Entnahmeelements 22 gegenüber dem Einlageboden 21 wird über eine vorher eingebrachte erste Perforierung 25 zwischen dem Entnahmeelement 22 und dem Einlageboden 21 vereinfacht.

Zudem weist das erfindungsgemäße Einlageelement 20 Begrenzungselemente 24 auf. Diese sind jeweils an den Entnahmeelementen 22 angeordnet und setzen sich jeweils aus einem ersten Abschnitt 28 des Einlagebodens 21 und einem zweiten Abschnitt 29 des Entnahmeelements 22 zusammen. In der gezeigten Ausführungsform sind die Begrenzungselemente 24 jeweils durch zwei parallele Schnitte 26 je zur Hälfte im Einlageboden 21 und einem Entnahmeelement 22 gebildet. Die Schnitte 26 verlaufen dabei jeweils senkrecht zur oben genannten ersten Perforierung 25 der Entnahmeelemente 22, die zur Anpassung des Winkels zwischen Entnahmeelemente 22 und Einlageboden 21 vorgesehen ist. Die erste Perforierung 25 führt dabei ebenfalls durch das Begrenzungselement 24 hindurch. Die jeweiligen Enden der parallelen Schnitte 26 werden jeweils durch zwei zweite Perforierungen 27 verbunden.

Jedes Begrenzungselement 24 hat zwei verschiedene Konfigurationen in denen es vorliegen kann. In der gezeigten Ausführungsform unterscheiden sich die beiden Konfigurationen durch zwei unterschiedliche Formen. In anderen Ausführungsformen ist es aber ebenfalls denkbar die Form des Begrenzungselements 24 in den unterschiedlichen Konfigurationen beizubehalten und lediglich die Position des Begrenzungselements 24 zu verändern.

Eine erste Konfiguration des Einlageelements 20 ist in Fig. 1 gezeigt. Die Konfiguration des Einlageelements 20 ist abhängig von den einzelnen Konfigurationen der jeweiligen Begrenzungselementen 24. In der in Fig. 1 gezeigten Konfiguration des Einlageelements 20 stehen die Begrenzungselemente 24 geometrisch nicht aus dem Einlageelement 20 hervor. Die Fläche des Einlagebodens 21, welche als Auflagefläche für das zu lagernde und zu transportierende Lebensmittel (beispielsweise eine Pizza) dient, wird somit in dieser nichtbegrenzenden Konfiguration der Begrenzungselemente 24 nicht begrenzt, wodurch das Lebensmittel den gesamten Einlageboden 21 als Auflagefläche verwenden kann. Auf diese Weise kann beispielsweise eine Auflagefläche für eine Pizza mit einem Durchmesser von 32cm zur Verfügung gestellt werden.

**Fig. 2** zeigt die gleiche Ausführungsform der Erfindung wie Fig. 1, wobei zwei der vier Begrenzungselemente 24 in einer anderen Form als in Fig. 1 vorliegen. Das in Fig. 2 gezeigte Einlageelement 20 weist also eine andere Konfiguration auf als das in Fig. 1 gezeigte Einlageelement 20, da zwei der vier Begrenzungselemente 24 eine andere Konfiguration als in Fig. 1 aufweisen.

In dieser anderen begrenzenden Konfiguration des Begrenzungselements 24 steht es vom Einlageboden 21 und Entnahmeelement 22 hervor und begrenzt somit die zur Verfügung stehende Auflagefläche des Einlagebodens 21. Kleinere Lebensmittel, beispielsweise eine kleinere Pizza beispielsweise mit einem Durchmesser von 28cm, können somit auf dem Einlageboden 21 platziert werden, ohne dass diese einen großen Bewegungsspielraum erhalten. Insbesondere für runde Lebensmittel kann somit der Platz wirkungsvoll begrenzt werden, sodass das Lebensmittel auf dem Einlageboden 21 fixiert wird und eine Beschädigung des Lebensmittels verhindert werden kann.

Um das Begrenzungselement 24 von der einen Konfiguration in die andere zu überführen, muss ein leichter Druck auf die erste Perforierung 25 auf Höhe des Begrenzungselements 24, also zwischen den Schnitten 26, in die eine oder andere Richtung aufgebracht werden, je nachdem, ob das Begrenzungsmittel in die eine oder die andere Konfiguration gebracht werden soll. Das Begrenzungsmittel 24 ist also als eine Art Brücke zwischen den beiden zweiten Perforierungen 27 ausgebildet, welche sowohl in die eine als auch die andere Form bzw. Konfiguration gebracht werden kann.

Dabei verformt sich das Begrenzungsmittel bei der Überführung ausgehend von der nicht-begrenzenden Form bzw. Konfiguration (siehe Fig. 1) in die begrenzende Form so, dass die Abschnitte des Einlagebodens 21 und des Entnahmeelements 22 sich aus der Ebene erheben und sich Faltkanten entlang der jeweils zweiten Perforierungen 27 bilden. Wird ein bestimmter Punkt überschritten, schlägt das Begrenzungselement 24 aufgrund der Steifigkeit des ersten Abschnitts 28 und des zweiten Abschnitts 29 um und befindet sich in der begrenzenden Konfiguration. Die Überführung in die nicht-begrenzende Konfiguration läuft dabei analog ab, wenn Druck in die andere Richtung auf die erste Perforierung 25, welche durch das Begrenzungselement 24 verläuft, ausgeübt wird.

**Fig. 3** zeigt ebenfalls die Ausführungsform der Erfindung, welche bereits in den Figs. 1 und 2 gezeigt wird. Jedoch befindet sich das erfindungsgemäße Einlageelement in dieser Ausführungsform in einer dritten Konfiguration. In dieser Konfiguration des Einlageelements 20 weisen alle Begrenzungselemente 24 die begrenzende Konfiguration auf, sodass die Auflagefläche auf dem Einlageboden 21 im Vergleich zur in Fig. 2 gezeigten Konfiguration des Einlageelements 21 stärker begrenzt wird. Somit können noch kleinere Lebensmittel (beispielsweise eine noch kleinere Pizza als in Figs. 1 und 2) rutschfrei und ohne die Gefahr einer Beschädigung gelagert und transportiert werden.

**Fig. 4** zeigt eine erfindungsgemäße Ausführungsform des Einlageelements 20, welches in einen unteren Mehrwegbehälter 10 eingelegt ist. Ein oberer zweiter Mehrwegbehälter 10', der als Abdeckung fungiert, ist nicht abgebildet.

Der achteckige Mehrwegbehälter 10 weist neben einem Behälterboden 11 (in Fig. 4 gezeigt), eine periphere geschlossene Wandung 12 und ein Aufnahmeelement 13 auf. Das Aufnahmeelement 13 befindet sich dabei am Behälterboden 11 gegenüberliegenden nach oben zeigenden Ende der Wandung 12 und ist als eine nach unten geöffnete, den Behälter einmal umfänglich umgebende Nut ausgebildet, welche zur Aufnahme der Entnahmeelemente 22, die in dieser Ausführungsform als Abstützelemente ausgeführt sind, eines erfindungsgemäßen Einlageelements 20 vorgesehen ist.

Alternativ genügt auch eine am Umfang der Wandung 12 umlaufende in eine Richtung vom Zentrum des Behälterbodens 11 radial nach außen gerichtete waagrecht verlaufende oder in einem spitzen Winkel nach unten weisende Umlaufkrempe, die sich an dem Abstützelement abstützen kann.

Auch ist es alternativ denkbar, dass sich das Aufnahmeelement 13 nicht durchgängig am Umfang der Wandung 12 erstreckt, sondern nur abschnittsweise.

Es ist gut zu erkennen, dass der Einlageboden 21 des Einlageelements 20 den kompletten Behälterboden 11 des Mehrwegbehälters 10 (siehe Fig. 4) abdeckt und parallel zu diesem flach eingelegt ist. Die Abstützelemente ragen deutlich über die Wandung 12 des Mehrwegbehälters 10 hinaus, sodass einerseits das Einlageelement 20 einfach an den überstehenden Abstützelementen gegriffen und entnommen werden kann, und andererseits ein (in Fig. 5 gezeigter) als Abdeckung fungierender oberer Mehrwegbehälter 10' sich über sein Aufnahmeelement 13 an den oberen Kanten der Abstützelemente zum Stapeln abstützen kann.

Verstärkungen 14 (nicht in Fig. 4 abgebildet, siehe Fig. 5) befinden sich in der beschriebenen und abgebildeten Ausführungsform in den Ecken der achteckigen Grundform des Mehrwegbehälters 10 und dienen zu dessen Stabilisierung gegen Verformung. Zudem dienen sie bei der Stapelung der Mehrwegbehälter dazu, dass zwischen den Mehrwegbehältern beim Auseinanderziehen der Behälter kein Unterdruck entsteht, der dazu führen würde, dass die Behälter schwerer auseinanderzuziehen wären. Die Verstärkungen 14 dienen somit als Minimalabstandshalter zwischen den Behältern, um kein vollständig abgeschlossenes Volumen zwischen den Behältern beim Stapeln ohne Einlageelement 20 zu erzeugen.

Werden die Mehrwegbehälter beispielsweise für den Transport ohne Inhalt und demnach ohne Einlageelement ineinander gestapelt, entsteht aufgrund des fehlenden Abstützelementes lediglich ein sehr geringer Hohlraum zwischen den Behältern, wodurch die Behälter deutlich kompakter gestapelt werden können und somit weniger Platz bei der Lagerung oder dem Transport einnehmen.

Ferner sind am Einlageboden 21 nach innen weisende Aussparungen 23 vorgesehen. Diese dienen dazu die Verstärkungen 14 von Mehrwegbehältern 10, 10' aufzunehmen. Selbstverständlich sind auch Ausführungsformen der Erfindung ohne Aussparungen 23 bzw. Verstärkungen 14 im entsprechenden Mehrwegbehälter 10, 10' denkbar. Die Form der Aussparungen 23 richtet sich nach der Form der Verstärkungen 14 der Mehrwegbehälter 10, 10', sodass möglichst der gesamte Behälterboden 11 des Mehrwegbehälters 10 von dem Einlageelement 20 bedeckt ist.

**Fig. 5** zeigt ein System aus einem oberen Mehrwegbehälter 10', einem unteren Mehrwegbehälter 10 und dem dazwischen angeordneten Einlageelement 20. Es ist zu erkennen, dass sich der obere Mehrwegbehälter 10' über dessen Aufnahmeelement 13 an der oberen Kante des Abstützelements des Einlageelements 20 abstützt und somit nicht vollständig in den unteren Behälter hineinragt. Dadurch entsteht ein Hohlraum zwischen dem Einlageelement 20 und dem oberen Mehrwegbehälter 10', der das Lebensmittel, insbesondere Pizzen, zum kurzfristigen Lagern oder Transport aufnehmen kann. Der obere Mehrwegbehälter (10') fungiert somit als Abdeckung für den unteren Mehrwegbehälter (10). In anderen Ausführungsformen der Erfindung kann selbstverständlich ebenso ein Deckel vorgesehen sein, der als Abdeckung fungiert. Da der obere Mehrwegbehälter 10' trotzdem ein wenig in das eingeschlossene Volumen des unteren Mehrwegbehälters 10 hineinragt, das eingeschlossene Volumen somit seitlich von der Wandung 12 des unteren Mehrwegbehälters 10 komplett begrenzt ist und der Behälterboden 11 des oberen Mehrwegbehälters 10' als abschließender Deckel für das Volumen fungiert, ist zudem der entstandene Hohlraum gegenüber der Umwelt abgeschlossen, wodurch weitestgehend vermieden werden kann, dass die darin aufbewahrten Lebensmittel mit der Außenwelt schadhaft in Kontakt kommen.

Die in Fig. 5 abgebildeten Abstützelemente 22 des Einlageelements 20, von denen in dieser Ausführungsform auch nur zwei entlang des Umfangs des Einlageelements 20 vorgesehen sind, weisen eine andere Form auf als die in Figur 4 abgebildeten Abstützelemente 22, ihre Funktionsweise ist jedoch identisch.

Durch das Einlegen eines weiteren Einlageelements 20 in den oberen Mehrwegbehälter 10' und das Daraufstapeln eines weiteren Mehrwegbehälters 10 auf die oben beschriebene Art und Weise und so weiter ist das System beliebig erweiterbar.

In einer alternativen Ausführungsform der Erfindung können die in den Ecken der Wandung 12 vorgesehenen Verstärkungen 14 zum Stapeln der Mehrwegbehälter 10, 10' vorgesehen werden. In dieser Ausführungsform ist ein (oberer) zweiter Mehrwegbehälter 10' also die Abdeckung für den (unteren) Mehrwegbehälter 10. Der obere zweite Mehrwegbehälter 10' wird dabei derart in den unteren Mehrwegbehälter 10 eingesetzt, dass er auf den Verstärkungen aufsitzt. Die Verstärkungen 14 werden dazu im Vergleich zur in Fig. 5 gezeigten Ausführungsform etwas erhöht, sodass der Hohlraum zwischen den beiden Mehrwegbehältern 10, 10' groß genug ist, um dort Lebensmittel zu platzieren. In dieser Ausführungsform dient das Entnahmeelement 22 nicht als Abstützelement, wie in der zuvor beschriebenen Ausführungsform. Es ist somit vorzugsweise etwas kürzer ausgeführt, um die Stapelung der Mehrwegbehälter anhand der Verstärkungen 14 nicht zu behindern.

Ebenso kann ein Deckel als Abdeckung vorgesehen werden. Dieser kann dabei ebenfalls wie oben beschrieben der obere zweite Mehrwegbehälter 10' auf die Verstärkungen 14 aufgesetzt werden oder aber an der dem Behälterboden 11 gegenüberliegenden Seite der Wandung 12 befestigt sein.

Gemäß einem Aspekt der Erfindung weist das erfindungsgemäße Einlageelement für einen Mehrwegbehälter, insbesondere für Pizzen, einen Einlageboden auf, der dazu eingerichtet als Auflagefläche für ein Lebensmittel, insbesondere einer Pizza, zu dienen. Gemäß dieses Aspekts ist das mindestens eine Entnahmeelement als Abstützelement ausgeführt, welches dazu eingerichtet ist, einer Abdeckung zur Abstützung und als Abstandshalter zwischen der Abdeckung und dem Mehrwegbehälter zu dienen. Weiterhin ist das Einlageelement dazu konfiguriert, in einen unteren Mehrwegbehälter eingelegt zu sein. Es weist zudem wenigstens ein Begrenzungselement auf, welches wenigstens zwei verschiedene Konfigurationen aufweist und in einer Konfiguration dazu eingerichtet ist die Auflagefläche auf dem Einlageboden zu begrenzen und in einer anderen Konfiguration dazu eingerichtet ist die Auflagefläche auf dem Einlageboden nicht zu begrenzen.

Gemäß einem weiteren Aspekt der Erfindung sind wenigstens drei Abstützelemente entlang des Umfangs des Einlagebodens vorgesehen.

Gemäß einem weiteren Aspekt der Erfindung weist das Einlageelement wenigstens drei Begrenzungselemente entlang des Umfangs des Einlagebodens auf.

Gemäß einem weiteren Aspekt der Erfindung ist das wenigstens eine Begrenzungselement in das wenigstens eine Abstützelement integriert.

Gemäß einem weiteren Aspekt der Erfindung ist das Begrenzungselement aus einem ersten Abschnitt des Einlagebodens und einem zweiten Abschnitt des Abstützelements gebildet.

Gemäß einem weiteren Aspekt der Erfindung ist das Begrenzungselement anhand zweier parallelverlaufender Schnitte gebildet, wobei die Schnitte jeweils teilweise durch den Einlageboden und das Abstützelement verlaufen und die Schnittenden jeweils durch eine zweite Perforierung verbunden sind.

Gemäß einem weiteren Aspekt der Erfindung ist das Einlageelement dazu konfiguriert, dass der Winkel zwischen Abstützelement und Einlageboden, vorzugsweise mittels einer ersten Perforierung, flexibel einstellbar ist.

Gemäß einem weiteren Aspekt der Erfindung weist das Abstützelement an einer Kante, welche zur Abstützung der Abdeckung dient, abgeschrägte Enden auf.

Gemäß einem Aspekt der Erfindung weist das erfindungsgemäße System zum Lagern und Transportieren von Lebensmitteln wenigstens ein erfindungsgemäßes Einlageelement auf, in welchem das wenigstens eine Entnahmeelement als Abstützelement fungiert. Zudem weist es einen Mehrwegbehälter und eine Abdeckung bestehend aus einem zweiten Mehrwegbehälter oder einem Deckel, auf wobei der eine Mehrwegbehälter und die Abdeckung, mit dem Einlageelement dazwischen, übereinander derart stapelbar sind, dass das Abstützelement des Einlageelements die Abdeckung vom Mehrwegbehälter beabstandet, sodass zwischen dem Mehrwegbehälter und der Abdeckung ein Hohlraum entsteht.

In einem weiteren Aspekt der Erfindung sind in dem System zum Lagern und Transportieren von Lebensmitteln das Abstützelement des Einlageelements und eine Wandung der Abdeckung dazu eingerichtet, so zusammenzuwirken, dass die Abdeckung in das eingeschlossene Volumen des unteren Mehrwegbehälters hineinreicht.

### BEZUGSZEICHENLISTE

- 10, 10': unterer bzw. oberer Mehrwegbehälter
- 11: Behälterboden
- 12: Wandung
- 13: Aufnahmeelement
- 14: Verstärkungen
- 20: Einlageelement
- 21: Einlageboden
- 22: Entnahmeelement
- 23: Aussparungen
- 24: Begrenzungselement
- 25: erste Perforierung
- 26: Schnitt
- 27: zweite Perforierung
- 28: erster Abschnitt (aus dem Einlageboden)
- 29: zweiter Abschnitt (aus dem Abstützelement)

## Patentansprüche

1. Einlageelement (20) für einen Mehrwegbehälter (10, 10'), insbesondere für Pizzen, aufweisend,
einen Einlageboden (21), dazu eingerichtet als Auflagefläche für ein Lebensmittel, insbesondere einer Pizza, zu dienen und
mindestens ein Entnahmeelement (22),
wobei das Einlageelement (20) dazu konfiguriert ist, in einen unteren Mehrwegbehälter (10) eingelegt zu sein und
wobei das Einlageelement (20) wenigstens ein Begrenzungselement (24) aufweist, welches wenigstens zwei verschiedene Konfigurationen aufweist und in einer Konfiguration dazu eingerichtet ist, die Auflagefläche auf dem Einlageboden (21) zu begrenzen und in einer anderen Konfiguration dazu eingerichtet ist, die Auflagefläche auf dem Einlageboden (21) nicht zu begrenzen
**dadurch gekennzeichnet dass**
das Begrenzungselement (24) aus einem ersten Abschnitt (28) des Einlagebodens (21) und einem zweiten Abschnitt (29) des Entnahmeelements (22) gebildet wird.

2. Einlageelement (20) gemäß einem der vorhergehenden Ansprüche, wobei das Einlageelement (20) wenigstens drei Begrenzungselemente entlang des Umfangs des Einlagebodens (21) aufweist.

3. Einlageelement (20) gemäß einem der vorhergehenden Ansprüche, wobei das wenigstens eine Begrenzungselement (24) in das wenigstens eine Entnahmeelement (22) integriert ist.

4. Einlageelement (20) gemäß dem vorhergehenden Anspruch, wobei das Begrenzungselement (24) anhand zweier parallelverlaufender Schnitte (26) gebildet wird, wobei die Schnitte jeweils teilweise durch den Einlageboden (21) und das Entnahmeelement (22) verlaufen und die Schnittenden jeweils durch eine zweite Perforierung (27) verbunden sind.

5. Einlageelement (20) gemäß einem der vorhergehenden Ansprüche, wobei das Einlageelement (20) dazu konfiguriert ist, dass der Winkel zwischen Entnahmeelement (22) und Einlageboden (21), vorzugsweise mittels einer ersten Perforierung, flexibel einstellbar ist.

6. System zum Lagern und Transportieren von Lebensmitteln aufweisend:
wenigstens ein Einlageelement (20) gemäß einem der Ansprüche 1 bis 5,
einen Mehrwegbehälter (10), der Folgendes aufweist:
einen Behälterboden (11) und
eine Wandung (12), welche sich entlang des Umfangs des Behälterbodens (11) erstreckt,
wobei auf einer Innenseite der Wandung (12) wenigstens zwei Verstärkungen (14) vorgesehen sind, welche derart ausgeführt sind, dass sie dazu geeignet sind für eine Abdeckung derart als Stapelauflage zu dienen, dass zwischen Abdeckung und Mehrwegbehälter (10) ein Hohlraum entsteht, welcher dazu eingerichtet ist Lebensmittel aufzunehmen; sowie
eine Abdeckung bestehend aus einem zweiten Mehrwegbehälter (10') oder einem Deckel, wobei
das Einlageelement (20) in den Mehrwegbehälter (10) eingelegt ist, wobei weiterhin,
falls die Abdeckung ein zweiter Mehrwegbehälter (10') ist, dieser auf den wenigstens zwei Verstärkungen (14) des Mehrwegbehälters (10) aufliegt und somit der zweite Mehrwegbehälter (10') und der Mehrwegbehälter (10) derart beabstandet sind, dass zwischen ihnen ein Hohlraum zur Aufnahme von Lebensmitteln entsteht, oder
falls die Abdeckung ein Deckel ist, dieser ebenfalls auf den zwei Verstärkungen (14) des Mehrwegbehälters (10) aufliegt oder auf der dem Behälterboden (11) gegenüberliegenden Seite der Wandung (12) des Mehrwegbehälters (10) an der Wandung (12) befestigt ist.

7. System zum Lagern und Transportieren von Lebensmitteln gemäß Anspruch 6, wobei die Verstärkungen (14) des Mehrwegbehälters (10) und die Abdeckung dazu eingerichtet sind, so zusammenzuwirken, dass die Abdeckung in das eingeschlossene Volumen des Mehrwegbehälters (10) hineinreicht.

8. System zum Lagern und Transportieren von Lebensmitteln gemäß Anspruch 6 oder 7, wobei der Behälterboden (11) und somit auch die Wandung (12) eine mehreckige Form aufweist, und wenigstens eine Verstärkung (14) in einer Ecke der Wandung (12) vorgesehen ist.

## Claims

1. Insert element (20) for a reusable container (10, 10'), in particular for pizzas, comprising
an insert base (21), configured to serve as a support surface for a foodstuff, in particular a pizza, and
at least one removal element (22),
wherein the insert element (20) is configured to be inserted into a lower reusable container (10) and
wherein the insert element (20) has at least one delimiting element (24), which has at least two different configurations and in one configuration is configured to delimit the support surface on the insert base (21) and in another configuration is configured not to delimit the support surface on the insert base (21),
**characterized in that**
the delimiting element (24) is formed from a first portion (28) of the insert base (21) and a second portion (29) of the removal element (22).

2. Insert element (20) according to one of the preceding claims, wherein the insert element (20) has at least three delimiting elements along the circumference of the insert base (21).

3. Insert element (20) according to one of the preceding claims, wherein the at least one delimiting element (24) is integrated into the at least one removal element (22).

4. Insert element (20) according to the preceding claim, wherein the delimiting element (24) is formed by means of two parallel cuts (26), wherein the cuts each run partially through the insert base (21) and the removal element (22) and the cut ends are each connected by a second perforation (27).

5. Insert element (20) according to one of the preceding claims, wherein the insert element (20) is configured such that the angle between the removal element (22) and the insert base (21) is flexibly adjustable, preferably by means of a first perforation.

6. System for storing and transporting foodstuffs, comprising
at least one insert element (20) according to one of claims 1 to 5,
a reusable container (10) which comprises the following:
a container base (11) and
a wall (12) which extends along the circumference of the container base (11),
wherein at least two reinforcements (14) are provided on an inner side of the wall (12), which reinforcements are designed in such a way that they are suitable for serving as a stack support for a cover in such a way that a cavity is formed between the cover and the reusable container (10), which cavity is configured to receive foodstuffs; and
a cover consisting of a second reusable container (10') or a lid, wherein
the insert element (20) is inserted into the reusable container (10), wherein furthermore
if the cover is a second reusable container (10'), the latter rests on the at least two reinforcements (14) of the reusable container (10) and therefore the second reusable container (10') and the reusable container (10) are spaced apart in such a way that a cavity for receiving foodstuffs is formed between them, or
if the cover is a lid, the latter likewise rests on the two reinforcements (14) of the reusable container (10) or is fastened to the wall (12) on that side of the wall (12) of the reusable container (10) which is opposite the container base (11).

7. System for storing and transporting foodstuffs according to claim 6, wherein the reinforcements (14) of the reusable container (10) and the cover are configured to interact in such a way that the cover extends into the enclosed volume of the reusable container (10).

8. System for storing and transporting foodstuffs according to claim 6 or 7, wherein the container base (11) and therefore also the wall (12) has a polygonal shape, and at least one reinforcement (14) is provided in a corner of the wall (12).

## Revendications

1. Élément d'insertion (20) pour un récipient réutilisable (10, 10'), en particulier pour des pizzas, comprenant :
un fond d'insertion (21) conçu pour servir de surface d'appui pour un produit alimentaire, en particulier une pizza, et
au moins un élément de prélèvement (22),
dans lequel l'élément d'insertion (20) est configuré pour être inséré dans un récipient réutilisable inférieur (10) et
dans lequel l'élément d'insertion (20) comprend au moins un élément de limitation (24) qui présente au moins deux configurations différentes et qui, dans une configuration, est conçu pour limiter la surface d'appui sur le fond d'insertion (21) et, dans une autre configuration, est conçu pour ne pas limiter la surface d'appui sur le fond d'insertion (21),
**caractérisé en ce que**
l'élément de limitation (24) est formé d'une première partie (28) du fond d'insertion (21) et d'une deuxième partie (29) de l'élément de prélèvement (22).

2. Élément d'insertion (20) selon l'une quelconque des revendications précédentes, dans lequel l'élément d'insertion (20) comprend au moins trois éléments de limitation le long de la périphérie du fond d'insertion (21).

3. Élément d'insertion (20) selon l'une quelconque des revendications précédentes, dans lequel l'au moins un élément de limitation (24) est intégré dans l'au moins un élément de prélèvement (22).

4. Élément d'insertion (20) selon la revendication précédente, dans lequel l'élément de limitation (24) est formé au moyen de deux découpes (26) s'étendant parallèlement, dans lequel les découpes s'étendent respectivement en partie à travers le fond d'insertion (21) et l'élément de prélèvement (22) et les extrémités de découpe sont reliées respectivement par une deuxième perforation (27).

5. Élément d'insertion (20) selon l'une quelconque des revendications précédentes, dans lequel l'élément d'insertion (20) est configuré de telle sorte que l'angle entre l'élément de prélèvement (22) et le fond d'insertion (21) est réglable de manière flexible, de préférence au moyen d'une première perforation.

6. Système de stockage et de transport d'aliments, comprenant :
au moins un élément d'insertion (20) selon l'une quelconque des revendications 1 à 5,
un récipient réutilisable (10), qui comprend :
un fond de récipient (11) et
une paroi (12), qui s'étend le long de la périphérie du fond de récipient (11),
dans lequel, sur un côté intérieur de la paroi (12), sont prévus au moins deux renforts (14), qui sont réalisés de telle sorte qu'ils sont adaptés pour servir de support d'empilement pour un couvercle, de telle sorte qu'entre le couvercle et le récipient réutilisable (10), il se forme une cavité, qui est conçue pour recevoir des aliments ; et
un couvercle constitué d'un deuxième récipient réutilisable (10') ou d'un couvercle, dans lequel
l'élément d'insertion (20) est inséré dans le récipient réutilisable (10), dans lequel en outre
si le couvercle est un deuxième récipient réutilisable (10'), celui-ci repose sur les au moins deux renforts (14) du récipient réutilisable (10) et ainsi le deuxième récipient réutilisable (10') et le récipient réutilisable (10) sont espacés de telle sorte qu'entre eux, il se forme une cavité pour recevoir des aliments, ou
si le couvercle est un couvercle, celui-ci repose également sur les deux renforts (14) du récipient réutilisable (10) ou est fixé à la paroi (12) sur le côté de la paroi (12) du récipient réutilisable (10) opposé au fond de récipient (11).

7. Système de stockage et de transport d'aliments selon la revendication 6, dans lequel les renforts (14) du récipient réutilisable (10) et le couvercle sont conçus pour coopérer de telle sorte que le couvercle s'étende dans le volume fermé du récipient réutilisable (10).

8. Système de stockage et de transport d'aliments selon la revendication 6 ou 7, dans lequel le fond de récipient (11) et ainsi également la paroi (12) ont une forme polygonale, et au moins un renfort (14) est prévu dans un coin de la paroi (12).
